# FASCICULE DE BREVET EUROPEEN

(11) **EP 0 006 664 B1**
(45) Date de publication et mention de la délivrance du brevet: **16.06.1982**
(21) Numéro de dépôt: 79200323.8
(22) Date de dépôt: 20.06.1979
(51) Int. Cl.: A44C 5/10, F16G 13/00

(54) **Bracelet constitué de maillons rigides directement articulés les uns aux autres**
Ein aus starren, direkt ineinandergefügten Gliedern bestehendes Armband
Bracelet made of rigid links directly jointed with each other

(30) Priorité: 27.06.1978 CH 7008/78; 09.01.1979 CH 179/79
(43) Date de publication de la demande: 09.01.1980
(73) Titulaire: Métaux Précieux S.A., CH-2000 Neuchâtel/NE (CH)
(72) Inventeur: Wüthrich, Alain, CH-2000 Neuchâtel/NE (CH)
(74) Mandataire: Bovard, Fritz Albert

## Description

La présente invention a pour objet un bracelet formé de maillons rigides directement articulés les uns aux autres et dans lequel chaque articulation est formée par une tête d'articulation limitée par une surface en arc de cylindre, faisant partie d'un maillon et par un logement ménagé dans la maillon adjacent, la tête d'articulation étant engagée dans ce logement sur un arc de plus de 180°.

On connaît déjà des bracelets de ce genre exécutés notamment sous forme de bracelets de montre. Les maillons peuvent être constitués de tronçons découpés dans un profilé obtenu par exemple par étirage. Ils sont assemblés par engagement des têtes d'articulation dans les logements par un déplacement relatif transversal. Les tronçons sont ensuite bloqués les uns par rapport aux autres par exemple par sertissage. Cette technique permet de réaliser des bracelets d'allure variée par des moyens relativement simples, les travaux d'assemblage étant réduits au minimum. Le brevet CH-A 573 731 décrit, par exemple, un bracelet de ce genre dans lequel les têtes d'articulation font saillie de l'épaisseur du maillon et s'engagent dans des logements ménagés dans la tranche du maillon adjacent. Un défaut des bracelets de ce genre est que lorsque deux mail-Ions adjacents forment un angle l'un par rapport à l'autre, il apparaît une fente entre eux, ce qui perturbe l'aspect esthétique du bracelet et, d'autre part, favorise l'introduction de poussières ou de crasse entre les maillons.

On connaît également par le brevet CH-A 593 032 des bracelets de montre formés d'éléments articulés et dans lesquels les articulations comportent des volutes inversées engagées les unes dans les autres. Ces volutes ont la forme de lèvres d'accrochage d'épaisseur constante présentant une allure incurvée. Dans cette construction toutefois, où il n'est pas prévu de tête d'articulation proprement dite, le verrouillage des articulations nécessite la présence de pièces rapportées mises en place lors du montage. C'est ainsi que chaque élément se compose d'un maillon proprement dit qui forme la partie visible de l'élément et d'un élément de liaison. Chaque élément de liaison comporte sur ses bords les volutes inversées, mentionnées plus haut, et, dans sa partie centrale, une gorge servant à l'assujettissement du maillon proprement dit. Ce dernier constitue la partie visible de l'élément de bracelet et, en même temps, assure le blocage des articulations, tout en autorisant un léger mouvement de pivotement.

La présente invention vise au contraire la réalisation de bracelets dont chaque élément est formé d'une seule pièce.

Parmi les différentes formes que l'on peut donner à des bracelets formés de maillons articulés, la forme dite "godron" présente une renommée particulière. Toutefois, pour qu'on bracelet du type godron ait vraiment l'allure requise, il est nécessaire que les différents maillons apparaissent comme des cylindres parfaits disposés tangentiellement les uns aux autres. Les bracelets à maillons articulés connus jusqu'à maintenant ne permettent en général pas de réaliser des bracelets de type godron parfaits. En effet, le rattachement des têtes d'articulation aux maillons devient toujours visible lorsque le bracelet est en position incurvée.

Un autre défaut des bracelets à maillons articulés connus jusqu'à maintenant est que l'angle que peuvent prendre deux maillons adjacents l'un par rapport à l'autre est relativement limité, ce qui ne permet pas de réaliser des maillons ayant une certaine largeur et par conséquent de réduire le nombre des maillons constituant un bracelet. En effet, plus le nombre des maillons est réduit, plus l'angle entre deux maillons adjacents augmente. Pour un bracelet complet de vingt maillons, l'angle moyen sera de 18°, tandis que pour un bracelet de dix maillons, il sera de 36°.

Le but de la présente invention est de remédier à ces défauts, en créant un bracelet du genre mentionné susceptible d'être réalisé sous forme de godron ou de bracelet à petit nombre de maillons.

Dans ce but, le bracelet selon l'invention est caractérisé en ce que les dits logements sont limités chacun par une lèvre en arc de cylindre qui présente une face externe se raccordant tangentiellement à une face externe homologue d'un autre maillon.

On va décrire ci-après, à titre d'exemple, diverses formes d'exécution du bracelet selon l'invention en se référant au dessin annexé dont:
la fig. 1 est une vue en perspective d'un maillon d'une première forme d'exécution,
la fig. 2 une vue en coupe à plus petite échelle d'une partie d'un bracelet formé de maillons selon la fig. 1,
la fig. 3 est une vue de profil de deux maillons assemblés appartenant à une seconde forme d'exécution de l'objet de l'invention,
les fig. 4, 5, 6 et 7 sont des vues analogues à celle de la fig. 3, mais correspondant à trois autres formes possibles d'exécution du bracelet décrites à titre d'exemple d'application des possibilités offertes par l'objet de l'invention, et
les fig. 8 à 10 sont des vues schématiques montrant le profil des éléments de deux autres formes d'exécution.

Le maillon du bracelet représenté à la fig. 1 sera de préférence réalisé par étirage d'un profilé métallique dont la longueur pourra être aussi grande qu'on le désire, puis sectionnement de ce profilé en tronçons d'égales longueurs ou de longueurs différentes. Les maillons peuvent être en acier, en un alliage cuivreux comme le laiton ou le maillechort, en alliage d'argent ou d'or, etc. Ils peuvent également être en matière plastique, et dans ce cas, ils pourraient être réalisés par moulage ou par extrusion d'un profilé et sectionnement, comme pour une réalisation en métal.

On voit que le maillon de la fig. 1 a une forme générale en S. Il comporte une tête d'articulation 1 de forme cylindrique qui constitue une des extrémités du profilé. La surface en arc de cylindre 2 qui s'étend sur plus de 180° et limite la tête d'articulation 1, se prolonge d'un côté par une portion de surface 3 à profil en S. Cette portion de surface comporte notamment une zone 3a en arc de cylindre qui est coaxiale à la tête 1. En d'autres termes, cette zone 3a est une portion de surface cylindrique dont l'axe est commun à celui de la surface 2. A l'opposé de cette surface 3, s'étend une surface 4 qui est également à profil en S et se raccorde à la surface 2. Les surfaces 3 et 4 délimitent ainsi dans le maillon de la fig. 1 une zone de raccordement 5 d'épaisseur constante et inférieure au diamètre de la tête cylindrique 1. La zone de raccordement 5 se prolonge par une lèvre d'accrochage 6 limitée par deux surfaces cylindriques coaxiales, soit une surface externe 7 et une surface interne 8, ces deux surfaces se raccordant respectivement à la surface 3 et à la surface 4.

Op notera encore que l'épaisseur de la zone de raccordement 5 et de la lèvre d'accrochage 6 est par construction égale à la différence entre les rayons des portions de surfaces cylindriques 2 et 3a.

La fig. 2 montre comment un certain nombre de maillons du type de la fig. 1 peuvent être assemblés les uns aux autres pour constituer un bracelet de type godron. Chaque lèvre d'accrochage 6 d'un maillon est engagée entre la tête d'articulation 1 et la zone de raccordement 5 du maillon adjacent. La surface en arc de cylindre 7 de chaque lèvre d'accrochage se raccorde donc tangentiellement à la surface en S 3 du maillon adjacent. C'est ce qui donne au bracelet vu depuis son côté externe une allure imitant celle d'une série de petits cylindres accolés les uns aux autres.

A la fig. 2, trois maillons A, B et C sont placés dans des positions où ils sont alignés dans une direction rectiligne, tandis que deux autres maillons D et E font un angle par rapport au maillon adjacent, de sorte que le bracelet enveloppe un cylindre F, ce cylindre étant celui qui présente le plus petit rayon que le bracelet peut encore envelopper. Ainsi, les positions relatives des maillons B et C, d'une part, et C et D, d'autre part, représentent l'angle maximum dont peut tourner chaque articulation. On voit que cet angle dépend de la forme de la surface 4. Il n'est donc pas conditionné par la nécessité de donner aux surfaces 2, 3 et 7 des dimensions concordantes, afin de garantir l'aspect du bracelet. L'angle en question peut facilement atteindre plus de 35°.

La fig. 3 représente une forme d'exécution d'un bracelet qui n'est pas de type godron, mais dans lequel, au contraire, on a cherché à réduire le nombre des maillons en donnant à chacun d'eux la forme d'une plaquette. Entre les maillons A et B, on retrouve un angle d'articulation de l'ordre de 35°. Chaque maillon comporte le long d'un de ses bords une tête 9 de forme cylindrique limitée par une surface en arc de cylindre 10 s'étendant sur plus de 180°. La tête 9 est raccordée à la zone centrale 11 du maillon par une zone de raccordement 12 d'épaisseur inférieure au diamètre de la tête 9, tandis que le long de l'autre bord de la zone centrale 11, s'étend une lèvre d'accrochage 13 incurvée en arc de cylindre et délimitant un logement 14 ayant les dimensions de la tête 9. La surface cylindrique 10 de la tête 9 se prolonge également d'un côté par une surface en forme de S 15 dont une partie 15a est coaxiale à la tête 9. D'autre part, la lèvre d'accorchage 13 est limitée extérieurement par une surface en arc de cylindre 16 et intérieurement par une surface 17 parallèle à la surface 16. On voit, en considérant l'articulation entre les maillons A et B de la fig. 3, que les surfaces 16 et 1 5a sont de même rayon, de même que les surfaces 10 et' 17. Bien entendu, la lèvre 13 entoure la tête d'articulation 9 sur plus de 180° par exemple la surface interne 17 a une forme en arc de cylindre sur un angle de 225°.

Les fig. 4, 5 et 6 montrent à nouveau des maillons du type représenté à la fig. 1. Les lèvres d'accrochage de ces maillons présentent une surface extérieure 18 (fig_{:} 4) ou 19 (fig. 5) ou 20 (fig. 6) qui n'est pas une surface en arc de cylindre, mais qui est conformée de façon à varier l'esthétique du bracelet. Elle est godronnée dans le cas de la fig. 4, ce qui permet de réaliser des bracelets du type dénommé "godron-godron", tandis qu'elle forme une nervure tabulaire dans le cas de la fig. 5 et une forme d'ovale à la fig. 6.

Dans le cas de la fig. 7, le principe d'accrochage des maillons reste le même, mais, l'angle de pivotement, dans un sens comme dans l'autre, est limité de par la géométrie des maillons. De plus, lorsque les maillons sont assemblés et que le bracelet ainsi formé est mis en position incurvée, il se crée un espace visible entre chaque maillon qui augmente sur la partie extérieure du bracelet et diminue sur la partie intérieure du bracelet, cela en rapport avec le degré de pivotement de chaque maillon. Cet effet se produit également quand le bracelet est incurvé dans l'autre sens.

A la fig. 3, on a également représenté en traits mixtes un autre profil qu'il serait possible de donner aux zones centrales 11 des maillons.

Il n'est pas non plus indispensable que tous les maillons soient indentiques bien qu'une telle disposition facilite la fabrication en permettant de réaliser un bracelet complet avec un seul type de profilés. Ainsi, on peut varier l'aspect des bracelets en prévoyant des assemblages de maillons de différents types pourvus des lèvres d'accrochage et des têtes d'articulation décrites.

A la fig. 8, on voit une autre forme d'exécution du bracelet selon l'invention. Ce bracelet se compose de maillons directement articulés les uns aux autres, mais de deux types différents. Les maillons 101 a, 102a, 103a, 104a sont du premier type, c'est-à-dire à deux lèvres d'accrochage, tandis que les maillons intercalaires 101 b, 102b, 103b sont des maillons du second type à deux têtes d'articulation. Les maillons du premier type comportent chacun une partie centrale, des lèvres d'accrochage 105 qui sont des parties d'épaisseur constante, incurvées en arc de cercle de façon à délimiter, avec les flancs 106 et 107 de la partie 103 deux logements de forme cylindrique 108 et 109.

Les maillons de type b comportent également une partie centrale 110 et de part et d'autre de cette parti- centrale, des têtes d'articulation 111 et 11 de forme cylindrique, rattachées à la partie 1 10 par des zones de liaison 113. La partie centrale 110 comporte un bourrelet intérieur 114 qui est limité de chaque côté par une portion de surface en arc de cylindre, également coaxiale à la tête d'articulation correspondante et reliée à cette tête par une surface delimitation qui s'étend en forme de S et se raccorde à la surface cylindrique de la tête. Du côté extérieur, les éléments 101b, 102b et 103b sont limités par des surfaces planes 115, 116 qui s'étendent en regard des flancs 107 et 106 des maillons 101a, 102a adjacents et qui constituent avec ces flancs des. surfaces de butée.

Comme on le voit à la fig. 8, la distance entre les têtes d'articulation 1 1 et 112, c'est-à-dire l'espace laissé libre entre ces deux têtes d'articulation qui s'étendent en regard l'une de l'autre au-delà du sommet du bourrelet 114, est égal au double de l'épaisseur des languettes d'accrochage 104 et 105, de sorte que, lorsque les lèvres d'accrochage des maillons 101 a et 102a sont engagées chacune sur l'une des têtes d'articulation 112 ou 111, leurs surfaces extérieures sont jointives. Chacun des maillons 101 a et 102a peut pivoter autour de l'axe de la tête d'articulation 112 or 111 alors que les surfaces extérieures des lèvres d'accrochage restent en contact l'une avec l'autre et tangentes l'une à l'autre. Comme on le voit au dessin, les maillons sont symétriques par rapport à un plan médian. La position relative des trois maillons situés à l'extrémité droite et désignés par 103a, 103b et 104a montre le rayon de courbure minimum que le bracelet peut prendre. Seules les surfaces centrales des maillons à lèvres d'accrochage 101a, 102a, 103a et 104a sont visibles de l'extérieur. Ce sont des surfaces incurvées qui se raccordent tangentiellement aux surfaces extérieures des lèvres.

La fabrication et le montage des maillons représentés à la fig. 8 peuvent être réalisés exactement comme décrits à propos des bracelets à maillons identiques des premières formes d'exécution. Ces éléments peuvent également être réalisés, soit en matière plastique, soit en un métal comme le laiton, le maillechort ou même l'acier, ou également en un métal précieux comme l'or, l'argent ou leurs alliages. De préférence, le mode de fabrication appliqué sera l'étirage. On peut cependant, après avoir sectionné les éléments de profilés en segments de courte longueur afin de réaliser les maillons, reprendre ces éléments sur. un tour ou une fraiseuse pour usiner les éléments qui assureront le blocage dans le sens de l'axe des têtes d'articulation.

A la fig. 9, on voit à nouveau la partie centrale d'un bracelet constitué de deux types de maillons différents, les maillons 117a, 117b, 117c et les maillons 118a, 118b. Les maillons 117a, b et c sont des maillons à lèvres d'accrochage incurvées en arc de cylindre tandis que les maillons 118 sont des maillons à têtes d'articulation. Les lèvres d'accrochage 119 et 120 du maillon 117a ont la même disposition et la même forme que les lèvres d'accrochage 104 et 105 du maillon 101 a tandis que les deux têtes d'articulation 121 et 122 du maillon 118a sont disposées et agencées comme les têtes d'articulation 112 et 1 1 du maillon 101b. En revanche, la partie centrale du maillon 118a est fortement renflée et présente une saillie 123 dont les flancs 124 et 125 sont des surfaces en arc de cylindre coaxiales aux têtes d'articulation 121 et 122 et situées à une distance dela face latérale de ces têtes d'articulation qui est égale à l'épaisseur des lèvres d'accrochage 119 et 120. Ainsi, comme on le voit à la fig. 9, lorsque les têtes d'articulation 121 et 122 sont engagées dans les logements en arc de cylindre délimités par les lèvres d'accrochage 120 et 119 de deux maillons 117a et 117b par exemple, la face externe bombée du renflement 123 qui apparaît, à l'extérieur du bracelet, se raccorde par des arrondis 125 et 126 tangentiellement à la surface centrale des éléments 117a et 117b. En effet, les lèvres d'accrochage 119 et 120 sont engagées avec un petit jeu dans des logements délimités par des surfaces 125 ou 124. Bien entendu, les lèvres d'accrochage 119 et 120 s'étendent en arc de cercle sur un angle supérieur à 180° de façon à accrocher mécaniquement les têtes 121 et 122 à la manière d'une rotule. L'angle maximum entre les flancs 127 et 128 du maillon 118a et 129, 130 de chacun des maillons 1 17a et 1 17b est réalisé quand la lèvre d'accrochage 120 ou 119 est engagée à fond dans l'échancrure ou logement délimité par les flancs 124 et 125 du maillon 118a. Dans l'autre sens, la position extrême est obtenue lorsque les flancs 127 et 129 sont en contact l'un avec l'autre et lorsqu'il en est de même pour les flancs 128 et 130 des pièces 118a et 117a. Cette position relative est réalisée pour les deux maillons 118b et 117c, tandis que l'on a l'autre position extrême avec les maillons 117d, 117e et 118c, voir fig. 10.

Bien entendu, d'autres variantes peuvent encore être envisagées en ce qui concerne la forme des différents maillons, l'aspect des surfaces visibles, leur structure et leur forme. En particulier, les effets esthétiques obtenus par différents états de surface, tels qu'ils sont décrits en relation avec les fig. 4 à 7 peuvent également être obtenus avec les réalisations décrites ci-dessus.

Les bracelets décrits peuvent être des bracelets de montre. Dans ce cas, les maillons d'extrémité seront agencés pour recevoir une barrette de fixation aux cornes de la boîte, ou tout autre moyen de liaison. Le bracelet peut aussi être équipé d'un fermoir.

Rappelons enfin que dans les réalisations décrites ci-dessus, un bracelet est formé de maillons qui présentent des surfaces de raccordement agencées de telle sorte que les surfaces visibles des maillons sont tangentes les unes aux autres. Aucun jour n'apparaît entre les maillons, quelle que soit la position relative de ceux-ci.

## Revendications

1. Bracelet à maillons rigides identiques formés chacun d'une pipce, reliés les uns aux autres par des articulations, caractérisé en ce que chaque articulation de deux maillons est formée par une tête d'articulation (1; 9) appartenant à l'un des maillons, présentant une surface externe en arc de cylindre s'étendant sur plus de 180° et par une lèvre (6; 13) d'accrochage en arc de cylindre appartenant à l'autre maillon entourant partiellement la tête d'articulation et en ce qu'une portion de la surface externe de chaque maillon se prolonge du côté de sa tête d'articulation par une surface de liaison (3; 15) en forme de S dont une partie est coaxiale à la tête d'articulation et qui s'étend tangentiellement à la face externe (7; 16) de la lèvre d'accrochage du dit autre maillon.

2. Bracelet selon la revendication 1, caractérisé en ce que chaque maillon est entièrement constitué par une tête d'articulation (1), par une lèvre d'accrochage d'épaisseur constante (6) et par une zone de liaison (5) d'épaisseur égale à celle de la lèvre, raccordant cette dernière à la tête d'articulation et présentant une forme de S.

3. Bracelet selon la revendication 2, caractérisé en ce que la surface extérieure de chaque lèvre d'accrochage est soit lisse (7; 16), soit godronée (18) ou présentant une allure tabulaire (19) tout en se raccordant tangentiellement à la surface en S du maillon adjacent.

4. Bracelet selon la revendication 1, caractérisé en ce que les maillons sont en forme de plaquettes (11) et comportent chacun une tête d'articulation (9) le long d'un des bords du maillon et une lèvre d'accrochage (13) le long de l'autre bord, chaque maillon comportant une zone centrale à épaisseur plus élevée que celle de la lèvre, située entre la tête d'articulation et la lèvre d'accrochage.

5. Bracelet selon la revendication 1, caractérisé en ce que les maillons sont formés de segments de profilés.

6. Bracelet à maillons rigides formés chacun d'une pièce, reliés les uns aux autres par des articulations, dont chacune comporte une tête d'articulation en arc de cylindre d'un angle supérieur à 180° solidaire d'un maillon et un logement en arc de cylindre ménagé dans un autre maillon, caractérisé en ce qu'il est constitué de maillons à deux têtes d'articulation (101b, 102b, 103b, 118a, 118b, 118c) et de maillons à deux logements (101 a, 102a, 103a, 117a, 117b, 117c) et en ce qu'une partie de la surface en arc de cylindre (108) de chaque logement constitue la face interne d'une lèvre d'accrochage (104), elle-même en arc de cylindre, d'épaisseur constante, dont la surface externe s'étend tangentiellement à une portion de surface externe d'un maillon adjacent.

7. Bracelet selon la revendication 6, caractérisé en ce que les têtes d'articulation des maillons à deux têtes d'articulation (101b) sont disposées en regard l'une de l'autre et en ce que les lèvres d'accrochage (104) des maillons adjacents qui entourent chacune une des têtes d'un même maillon sont tangentes l'une à l'autre.

8. Bracelet selon la revendication 6, caractérisé en ce que les maillons à deux têtes d'articulation (1 18a) comportent entre les deux têtes une partie centrale saillante (223) limitée par deux surfaces latérales en arc de cylindre (124, 125) coaxiales chacune à une des têtes.

9. Bracelet selon la revendication 8, caractérisé en ce que les courbures des surfaces visibles des maillons à lèvres d'accrochage (117a) et des maillbns à têtes d'articulation (118a) sont au moins approximativement semblables.

10. Bracelet selon la revendication 9, caractérisé en ce que les parties visibles des maillons à têtes d'articulation (118a) se raccordent aux dites portions de surface cylindrique (124, 125) coaxiales aux têtes d'articulation par des arrondis (225, 226) tangents aux surfaces visibles des maillons à lèvres d'accrochage (117a, 117b).

## Patentansprüche

1. Armband mit identischen steifen, einstückigen Gliedern, die durch Gelenke miteinander verbunden sind, dadurch gekennzeichnet, dass jedes Gelenk zwischen zwei Gliedern gebildet ist aus einem Gelenkkopf (1; 9), welcher dem einen der Glieder zugehört, eine Aussenfläche hat, die als Zylinderbogen ausgebildet ist, der sich über mehr als 180° erstreckt, und aus einer Anhängelippe (6; 13), die ausgebildet ist als Zylinderbogen und zu dem anderen Glied zugehört, wobei sie teilweise den Gelenkkopf umgibt, und ferner dadurch gekennzeichnet, dass eine Partie der Aussenoberfläche jedes Gliedes zum zugehörigen Gelenkkopf hin verlängert ist durch eine Verbindungsfläche (3; 15) in der Form eines S, von der ein Teil zum Gelenkkopf koaxial ist und sich tangential zur Aussenoberfläche (7; 16) der Anhängelippe des besagten anderen Gliedes erstreckt.

2. Armband nach Anspruch 1, dadurch gekennzeichnet, dass jedes Glied vollständig besteht aus einem Gelenkkopf (1), einer Anhängelippe (6) von konstanter Dicke und einer Verbindungszone (5), deren Dicke gleich gross ist wie jene der Anhängelippe, wobei diese Verbindungszone diese Lippe mit dem Gelenkkopf verbindet und die Form eines S hat.

3. Armband nach Anspruch 2, dadurch gekennzeichnet, dass die Aussenoberfläche jeder Anhängelippe entweder glatt (7; 16) oder gedrillt (18) ist oder blattförmig (19) ist und sich dabei tangential an die S-Form des benachbarten Gliedes anschliesst.

4. Armband nach Anspruch 1, dadurch gekennzeichnet, dass die Glieder die Form von Plaketten (11) haben und je einen Gelenkkopf (9) haben, längs eines Randes des Gliedes und eine Anhängelippe (13) längs des anderen Randes, wobei jedes Glied eine zentrale Zone hat, deren Dicke grösser ist als jene der Lippe, welche Zone zwischen dem Gelenkkopf und der Anhängelippe gelegen ist.

5. Armband nach Anspruch 1, dadurch gekennzeichnet, dass die Glieder aus Profilstababschnitten bestehen.

6. Armband mit steifen, einstückigen Gliedern, die untereinander durch Gelenke verbunden sind und die je einen Gelenkkopf besitzen in Form eines Zylinderbogens mit einem Winkel grösser als 180°, der mit einem Glied verbunden ist, und eine Aufnahme in Form eines Zylinderbogens, die in einem anderen Gelenk ausgebildet ist, dadurch gekennzeichnet, dass es aus Gliedern besteht, die zwei Gelenkköpfe (101b, 102b, 103b, 118a, 118b, 118c) haben, und aus Gliedern, die zwei Aufnahmen (101a, 102a, 103a, 117a, 117b, 117c) haben, und dass ein Teil der Fläche in Form eines Zylinders (108) an jeder Aufnahme die Innenfläche einer Anhängelippe (104) bildet, die ihrerseits die Form eines Zylinderbogens hat und eine gleichmässige Dicke und deren Aussenfläche sich tangential zu einem Teil der Aussenfläche eines benachbarten Gliedes erstreckt.

7. Armband nach Anspruch 6, dadurch gekennzeichnet, dass die Gelenkköpfe der Glieder mit zwei Gelenkköpfen (101b) einander gegenüberliegend angeordnet sind und dass die Anhängelippen (104) der benachbarten Glieder, die je einen der Köpfe eines gleichen Gliedes umgeben, zueinander tangierend sind.

8. Armband nach Anspruch 6, dadurch gekennzeichnet, dass die Glieder mit zwei Gelenkköpfen (118a) zwischen den beiden Köpfen eine zentrale vorstehende Partie (223) haben, die begrenzt ist durch zwei Seitenflächen in Form von Zylinderbogen (124, 125), die je zu einem der Köpfe koaxial sind.

9. Armband nach Anspruch 8, dadurch gekennzeichnet, dass die Krümmungen der sichtbaren Flächen der Glieder mit Anhängelippen (117a) und der Glieder mit Kupplungsköpfen (118a) einander mindestens angenähert ähnlich sind.

10. Armband nach Anspruch 9, dadurch gekennzeichnet, dass die sichtbaren Partien der Glieder mit Kupplungsköpfen (118a) sich den besagten Teilen von zylindrischer Fläche (124, 525) anschliessen, die zu den Kupplungsköpfen koaxial sind über Abrundungen (225, 226), die zu den sichtbaren Flächen der Glieder mit Anhängelippen (117a, 117b) tangential sind.

## Claims

1. Bracelet having identical rigid links, each formed in one piece, connected to one another by hinges, characterized in that each hinge of two links, exhibiting an outside surface in the shape of an arc of a cylinder extending over more than 180° and by a hooking lip (6; 13) in the shape of an arc of a cylinder, belonging to the other link, partially surrounding the hinge head, and in that a portion of the outside surface of each link is prolonged on the side of its hinge head by an S-shaped joining surface (3; 15), one part of which is coaxial with the hinge head and which extends tangentially to the outside face (7; 16) of the hooking lip of said other link.

2. Bracelet according to claim 1, characterized in that each link is entirely constituted by a hinge head (1), by a hooking lip of constant thickness (6), and by a joining zone (5) of thickness equal to that of the lip, connecting the latter to the hinge head and exhibiting an S-shape.

3. Bracelet according to claim 2, characterized in that the outer surface of each hooking lip is either smooth (7; 16), or knurled (18) or exhibiting a tabular aspect (19) while fitting together tangentially with the S-shaped surface of the adjacent link.

4. Bracelet according to claim 1, characterized in that the links are in the form of small plates (11) and each comprise a hinge head (9) along one of the edges of the link and a hooking lip (13) along the other edge, each link comprising a central zone of greater thickness than that of the lip, situated between the hinge head and the hooking lip.

5. Bracelet according to claim 1, characterized in that the links are formed of segments of sections.

6. Bracelet having rigid links, each formed in one piece, connected to one another by hinges, each one of which hinges includes a hinge head in the shape of an arc of a cylinder of an angle greater than 180° integral with one link and a seating in the shape of an arc of a cylinder made in another link, characterized in that it is made up of links having two hinge heads (101b, 102b, 103b, 117a, 118b, 118c) and of links having two seatings (101 a, 102a, 103a, 117b, 117b, 1 17c), and in that part of the surface in the shape of an arc of a cylinder (108) of each seating constitutes the inside face of a hooking lip (104), itself in the shape of an arc of a cylinder, of constant thickness, the outside surface of which extends tangentially to an outside surface portion of an adjacent link.

7. Bracelet according to claim 6, characterized in that the hinge heads of the links having two hinge heads (101 b) are disposed facing one another, and in that the hooking lips (104) of the adjacent links, each of which lips surrounds one of the heads of a single link, are tangent to one another.

8. Bracelet according to claim 6, characterized in that the links having two hinge heads (118a) comprise between the two heads a projecting central part (223) bounded by two lateral surfaces in the shape of an arc of a cylinder (124, 125), each coaxial with one of the heads.

9. Bracelet according to claim 8, characterized in that the curvatures of the visible surfaces of the links having hooking lips (117a) and of the links having hinge heads (118a) are at least approximately alike.

10. Bracelet according to claim 9, characterized in that the visible parts of the links having hinge heads (118a) are joined to the said cylindrical surface portions (124, 125) coaxial with the hinge heads by roundings (225, 226) tangent to the visible surfaces of the links having hooking lips (117a, 117b).
